# EUROPÄISCHE PATENTSCHRIFT

(11) **EP 1 582 813 B1**
(45) Veröffentlichungstag und Bekanntmachung des Hinweises auf die Patenterteilung: **04.07.2012**
(21) Anmeldenummer: 05006079.7
(22) Anmeldetag: 19.03.2005
(51) Int. Cl.: F23J 13/02, F23J 13/04

(54) **Abgasanlage für eine Abgasleitung**
Flue gas system for a flue gas conduit
Système d'évacuation de fumées pour un conduit de fumées

(30) Priorität: 26.03.2004 AT 5422004
(43) Veröffentlichungstag der Anmeldung: 05.10.2005
(73) Patentinhaber: Vaillant GmbH, 42859 Remscheid (DE)
(72) Erfinder: Butcher, Martin David, South Normanton Derbyshire DE55 3 AF (GB)
(74) Vertreter: Hocker, Thomas

(56) Entgegenhaltungen:
- CH-A5- 678 443
- DE-A1- 3 737 942
- DE-U1- 9 201 176
- DE-U1- 20 306 088

## Beschreibung

Die Erfindung bezieht sich auf eine Abgasanlage für eine Abgasleitung für raumluftunabhängige brennstoffbeheizte Heizungsanlagen.

Bei derartigen Heizungsanlagen werden koaxiale Luft-Abgasführungen verwendet, bei denen sich ein Abgasrohr innerhalb einer Frischluftleitung befindet. Werden die Abgase durch die innere Abgasleitung in die Umgebung geleitet werden, saugt das Gerät Frischluft durch die äußere Frischluftleitung für den Verbrennungsprozess an.

Gemäß dem Stand der Technik enden die Frischluftleitung und die Abgasleitung in einem Stück. Aus der EP 173 449 und EP 317 031 ist bekannt, dass die Frischluftleitung und die Abgasleitung nur wenige Zentimeter aus einem Haus geführt werden und unmittelbar hinter der Hauswand münden. Hierbei müssen mehrere Dinge beachtet werden: Einerseits sollten die wasserdampfhaltigen Abgase nicht an der Hauswand kondensieren, da hierdurch beispielsweise Moosbildung entsteht; andererseits muss verhindert werden, dass die Abgase, welche beispielsweise giftiges Kohlenmonoxid enthalten, in Bereiche geleitet werden, wo es zu einer Schädigung von Personen kommen kann. Der Gesetzgeber schreibt hierbei gewisse Mindestabstände zu Fenstern und Türen vor.

Aus der DE 37 37 942 ist ein Anschlussstück bekannt, bei dem unmittelbar hinter einer Hauswand die Mündung eines Abgasrohres nach oben und die Öffnung für die Frischluft nach unten zeigen.

DE 203 06 088 U zeigt eine Abgasanlage, bei der im Haus die Abgasleitung sowie Frischluftleitung koaxial geführt werden. Außerhalb der Hauswand wird das Abgas senkrecht nach oben abgeleitet, während Frischluft senkrecht von unten angesaugt wird.

Der Erfindung liegt die Aufgabe zugrunde, ein Abgasanlage für eine Abgasleitung für raumluftunabhängige brennstoffbeheizte Heizungsanlagen zu schaffen, welches sich durch geringe Kosten, hohe Montageflexibilität und sichere Abführung von Abgasen auszeichnet.

Diese Aufgabe wird mittels einer Abgasanlage gemäß dem Anspruch 1 dadurch gelöst, dass ein Anschlussstück ein Frischluftmündungsstück sowie einen Anschluss für eine Abgasleitung vorsieht. Hierdurch werden die Orte des Abgasaustritts und der Frischluftansaugung getrennt. Für die Frischluftansaugung können wesentlich mehr Orte gewählt werden als für den Abgasaustritt. So kann beispielsweise unmittelbar neben einem Fenster Frischluft angesaugt werden, was für den Austritt des Abgases nicht zulässig wäre. Ein großer Vorteil hierdurch, dass beispielsweise auf dem kürzesten Weg ein Heizgerät, dass sich an einer Außenwand befindet, mit der Umgebung verbunden werden kann, wobei die Frischluftleitung unmittelbar hinter der Hauswand endet, während an das Anschlussstücks ein weiteres Abgasrohr angeschlossen wird, um die Abgase an einem entfernten Ort austreten zu lassen.

Gemäß den Merkmalen des abhängigen Anspruchs 2 werden die Abgase in dem Anschlussstück rechtwinkelig umgeleitet, wodurch es beispielsweise möglich ist, Abgase, welche waagerecht in den Adapter hineingelangen, nach oben hin abzuleiten.

Die weiteren Ansprüche schützen vorteilhafte Ausgestaltungen einer erfindungsgemäßen Abgasanlage.

Die Erfindung wird nun anhand der Zeichnungen detaillierter erläutert. Hierbei zeigt
Fig. 1 ein Anschlussstück gemäß dem Stand der Technik,
Fig. 2 ein erfindungsgemäßes Anschlussstück, welches an eine Abgasleitung als auch an ein Heizgerät angeschlossen ist,
Fig. 3 das erfindungsgemäße Anschlussstück in einer perspektivischen Darstellung,
Fig. 4 bis 8 jeweils spezielle Ansichten des erfindungsgemäßen Anschlussstückes sowie
Fig. 9 eine Außenwand mit einem erfindungsgemäßen Anschlussstück und einer Abgasleitung.

Fig. 1 zeigt ein Anschlussstück 1 gemäß dem Stand der Technik mit einem Frischluftmündungsstück 2 sowie einem Abgasmündungsstück 3. In der Öffnung des Abgasmündungsstückes 3 befindet sich ein Gitter 4. Zwischen Frischluftmündungsstück 2 und Abgasmündungsstück 4 befindet sich ebenfalls ein Gitter 5. Ferner befindet sich zwischen dem Frischluftmündungsstück 2 und dem Abgasmündungsstück 4 eine Stützrippe 6. Es ist zu erkennen, dass das Abgasmündungsstück 4 nur wenige Zentimeter über das Frischluftmündungsstück 2 hinausragt.

Fig. 2 zeigt ein Heizgerät 7, das über eine Luft-Abgasführung 9, bestehend aus einem inneren Abgasrohr 92 und einer darum befindlichen Frischluftleitung 91, mit einem Anschlussstück 10 verbunden ist. Die Luft-Abgasführung 9 wird durch eine Wand 8 geleitet und mündet in das Anschlussstück 10. Das Anschlussstück 10 verfügt einerseits über ein äußeres Frischluftmündungsstück 2, das unmittelbar in der Umgebung endet. Andererseits verfügt das Anschlussstück 10 über einen abgasführenden Bogen, welcher mittels eines Anschlusses 11 in einer Abgasleitung 12 übergeht. Im vorliegenden Fall führt die Abgasleitung 12 senkrecht nach oben.

Fig. 3 zeigt das Anschlussstück 10 im Detail. Es ist zu erkennen, dass zwischen dem Frischluftmündungsstück 2 und der Abgasleitung sowohl eine Stützrippe 6 als auch ein Gitter 6 vorhanden sind. Der Anschluss 11 für die Abgasleitung 12 mündet senkrecht zum Eintritt in das Anschlussstück 10.

Fig. 4 zeigt das Anschlussstück 10 in der Ansicht von oben, wobei hier zu erkennen ist, dass bei dem Anschluss für die Abgasleitung 92 eine Nut 14 vorhanden ist. In diese Nut 14 kann eine Dichtung eingelegt werden. Die Figuren 5 bis 7 zeigen das Anschlussstück 10 aus anderen Perspektiven.

In Fig. 8 ist das Anschlussstück 10 im Schnitt von der Seite zu sehen. Hierbei ist das Gewinde 13 zu erkennen. Eine koaxiale Luft-Abgasführung kann auf das Anschlussstück 10 geschoben werden und mittels einer Fixierungsschraube, welche im Gewinde 13 greift, arretiert werden.

Fig. 9 zeigt ein Anschlussstück 10, welches an einer Wand 8 befestigt ist. Während das Frischluftmündungsstück 2 unmittelbar im Freien endet, weist der Abschluss 11 für eine Abgasleitung 12 nach oben. Die Abgasleitung 12 besteht aus mehrerer Geraden und Winkeln und mündet in einen Abgasaustritt 15, der derartig weit von einem Fenster 16 entfernt ist, dass die gesetzlichen Bestimmungen eingehalten werden können.

Das Anschlussstück 10 kann auch derartig gedreht werden, dass beispielsweise eine horizontale Abgasführung außerhalb des Hauses erfolgt. Des Weiteren ist es möglich, die Abgasleitung 12 und das Anschlussstück 10 in unterschiedlichen Farben auszuführen, so dass das Luft-Abgassystem entweder kaum auffällt oder in einer Kontrastfarbe ausgeführt ist, die besonderen ästhetischen Anforderungen entgegenkommt.

## Patentansprüche

1. Abgasanlage mit einer koaxialen Luft-Abgasführung (9), bestehend aus einem inneren Abgasrohr (92) und einer darum befindlichen Frischluftleitung (91) für ein raumluftunabhängiges, brennstoffbeheiztes Heizgerät (7), und mit einem Anschlussstück (10) in welches das Abgasrohr (92) und die Frischluftleitung (91) an einer Seite münden, wobei sich auf der anderen Seite des Anschlussstücks (10) ein Frischluftmündungsstück (2), welches unmittelbar in der Umgebung endet, und ein Anschluss (11) mit einer angeschlossenen Abgasleitung (12) befinden, **dadurch gekennzeichnet, dass** das innere Abgasrohr (92) außermittig innerhalb der Frischluftleitung (91) in das Anschlussstück (10) mündet.

2. Abgasanlage gemäß Anspruch 1, **dadurch gekennzeichnet, dass** in dem Anschlussstück (10) zwischen dem eintretenden Abgasrohr (92) und der austretenden Abgasleitung (12) eine rechtwinklige Abgasumleitung stattfindet.

3. Abgasanlage gemäß einem der Ansprüche 1 der 2, **dadurch gekennzeichnet, dass** zwischen dem Frischluftmündungsstück (2) und dem Anschluss (11) für eine Abgasleitung (12) ein Gitter (5) angeordnet ist.

4. Abgasanlage gemäß einem der Ansprüche 1 bis 3, **dadurch gekennzeichnet, dass** zwischen dem Frischluftmündungsstück (2) und dem Anschluss (11) für eine Abgasleitung (12) eine Stützrippe (6) angeordnet ist.

5. Abgasanlage gemäß einem der Ansprüche 1 bis 4, **dadurch gekennzeichnet, dass** mindestens ein Gewinde (13) zur Aufnahme einer Fixierungsschraube vorhanden ist.

## Claims

1. Waste gas assembly having a coaxial air/waste gas guide (9) consisting of an inner waste gas pipe (92) and a fresh-air line (91) arranged therearound for a heating device (7) which is fuel-fired independently of ambient air, and having a connection piece (10) into which the waste gas pipe (92) and the fresh-air line (91) lead on one side, a fresh-air mouthpiece (2), which ends directly in the surrounding environment, and a connection (11) to a connected waste gas line (12) being located on the other side, **characterised in that** the inner waste gas pipe (92) leads into the connection piece (10) excentrically within the fresh-air line (91).

2. Waste gas assembly according to claim 1, **characterised in that** waste gas is diverted at right angles in the connection piece (10) between the incoming waste gas pipe (92) and the outgoing waste gas line (12).

3. Waste gas assembly (10) according to one of claims 1 or 2, **characterised in that** a grid (5) is arranged between the fresh-air mouthpiece (2) and the connection (11) for a waste gas line (12).

4. Waste gas assembly according to one of claims 1 to 3, **characterised in that** a supporting rib (6) is arranged between the fresh-air mouthpiece (2) and the connection (11) for a waste gas line (12).

5. Waste gas assembly according to one of claims 1 to 4, **characterised in that** at least one thread (13) is provided for receiving a fixing screw.

## Revendications

1. Assemblage de gaz de combustion comprenant un guide coaxial d'air/gaz de combustion (9) composé d'un tuyau de gaz de combustion interne (92) et d'un conduit d'air frais (91) disposé autour de celui-ci pour un appareil de chauffage (7) qui est alimenté en carburant indépendamment de l'air ambiant, et comprenant une pièce de connexion (10) dans laquelle le tuyau de gaz de combustion (92) et le conduit d'air frais (91) mène sur un côté, un embout d'air frais (2), qui termine directement dans l'environnement immédiat, et une connexion (11) à un conduit connecté de gaz de combustion (12) situé de l'autre côté, **caractérisé en ce que** le tuyau interne de gaz de combustion (92) mène dans la pièce de connexion (10) de manière excentrée à l'intérieur du conduit d'air frais (91).

2. Assemblage de gaz de combustion selon la revendication 1, **caractérisé en ce que** le gaz de combustion est dévié à angles droits dans la pièce de connexion (10) entre le tuyau entrant de gaz de combustion (92) et le conduit sortant de gaz de combustion (12).

3. Assemblage de gaz de combustion (10) selon l'une des revendications 1 ou 2, **caractérisé en ce qu'**une grille (5) est disposée entre l'embout d'air frais (2) et la connexion (11) pour un conduit de gaz de combustion (12).

4. Assemblage de gaz de combustion selon l'une des revendications 1 à 3, **caractérisé en ce qu'**une nervure d'appui (6) est disposée entre l'embout d'air frais (2) et la connexion (11) pour un conduit de gaz de combustion (12).

5. Assemblage de gaz de combustion selon l'une des revendications 1 à 4, **caractérisé en ce que**, au moins un filetage (13) est prévu recevoir pour une vis de fixation.
